# FASCICULE DE BREVET EUROPEEN

(11) **EP 1 100 594 B1**
(45) Date de publication et mention de la délivrance du brevet: **03.07.2002**
(21) Numéro de dépôt: 99936651.1
(22) Date de dépôt: 29.07.1999
(51) Int. Cl.: A63B 23/04

(54) **APPAREIL MEDICAL D'ENTRAINEMENT ET DE REEDUCATION SENSITIVE**
MEDIZINISCHE VORRICHTUNG ZUR REHABILITATION UND ZUM TRAINIEREN DES GLEICHGEWICHTSINNES
MEDICAL APPARATUS FOR SENSITIVE TRAINING AND THERAPY

(30) Priorité: 04.08.1998 FR 9809978
(43) Date de publication de la demande: 23.05.2001
(73) Titulaire: Orfila, Jean Pierre, 06000 Nice (FR)
(72) Inventeur: Orfila, Jean Pierre, 06000 Nice (FR)
(74) Mandataire: Hautier, Jean-Louis
(86) Numéro de dépôt international: FR9901873
(87) Numéro de publication internationale: WO0007675

(56) Documents cités:
- FR-A- 2 410 486
- FR-A- 2 641 183
- US-A- 3 134 591
- US-A- 3 352 559
- US-A- 4 199 137
- US-A- 5 613 690

## Description

La présente invention concerne un appareil médical d'entraînement et de rééducation sensitive, comportant un socle sur lequel est monté un plateau.

Selon l'invention, il comporte en outre des moyens de liaison du plateau sur le socle autorisant une liberté de rotation du plateau dans toutes les directions, et au moins un dispositif de butée angulaire permettant de limiter ou de supprimer la liberté en rotation du plateau suivant un axe de direction choisie.

Il s'applique à l'entraînement et à la rééducation sensitive.

Cet appareil comporte suivant un mode de réalisation un plateau rendu solidaire d'un socle par une rotule centrale qui repose sur un support fixé au centre de cet ensemble, des manettes permettent la sélection du sens des inclinaisons du plateau. Un projecteur orientable fixé au sommet d'une potence située à l'avant, au dessus et solidaire du plateau indique au patient l'ampleur des oscillations du plateau, en projetant directement sur une cible l'image d'un point lumineux.

On connaît des brevets concemant la rééducation proprioceptive :

Le document FR-A-2.683.727 décrit un appareil dont les oscillations du plateau sont multi-directionnelles, mais ne comprend pas de système permettant la sélection du sens des oscillations, inconvénient majeur qui limite les possibilités d'utilisation de l'appareil.

Le document FR-A-2.669.232 mentionne un système lumineux dont la source située sous le plateau ne peut indiquer qu'un seul sens à la fois, soit vertical soit latéral. Cet appareil ne permet pas de faire des exercices multi-directionnels, donc pas d'information visuelle dans ce dernier cas.

Les brevets mentionnés ci-dessus n'apportent pas de solution satisfaisante et n'offrent pas un éventail d'exercices suffisants.

La présente invention apporte par contre une solution efficace et économique à la rééducation des réflexes proprioceptifs, et de la marche, en facilitant une meilleure coordination des mouvements par un très bon retour de l'information vers le patient.

Il est possible grâce aux perfectionnements apportés par le présent brevet de programmer rapidement des zones cérébrales suppléantes aux zones déficientes, notamment chez les personnes à motricité réduite, quelque soit leur âge.

La présente invention concerne un appareil médical d'entraînement et de rééducation sensitive, comportant un socle sur lequel est monté un plateau.

Selon l'invention, il comporte en outre des moyens de liaison du plateau sur le socle autorisant une liberté de rotation du plateau dans toutes les directions, et au moins un dispositif de butée angulaire permettant de limiter ou de supprimer la liberté en rotation du plateau suivant un axe de direction choisie.
- L'invention pourra se présenter sous les modes de réalisation suivants : Les moyens de liaison sont constitués par une rotule incorporée entre le socle et le plateau.
- La rotule est fixée au centre du socle sur un support.
- Les moyens de liaison sont constitués par un cardan.
- Les moyens de liaisons sont constitués par un lien souple tel un élément élastomère.
- Le support a la forme d'un pont comportant un dégagement dans sa partie centrale.
- Il comporte deux leviers, situés de part et d'autre des moyens de liaison pour réaliser une butée dans les deux sens de rotation.
- Il comporte deux tringles se croisant perpendiculairement.
- La tringle est reliée à une manette dont la rotation permet le débrayage du dispositif de butée.
- Il comprend un projecteur lumineux solidaire du plateau apte à produire une image des mouvements du plateau pour l'utilisateur.
- Le projecteur est fixé sur le plateau par le biais d'une potence apte à la surélever
- Le projecteur est un émetteur de rayon laser.
- Il comporte à sa partie périphérique des pattes de fixation modulables, soit par serrage, soit par emboîtement en vue d'adapter un support amovible du type déambulateur.Le dispositif de butée angulaire est positionné par des moyens électromagnétiques.

Le présent descriptif sera plus compréhensible en se référant aux dessins annexés qui illustrent l'invention et représentent :
La figure 1 une vue générale de l'ensemble de l'appareil, avec la potence, le cache de protection de la rotule.
La figure 2 une coupe du plateau , du socle, de la rotule et du support avec la disposition de la manette et du point d'appui.

Dans la présente réalisation, l'appareil comprend un plateau 1 et un socle 2 comme dans le document FR-A-2.683.727, à la différence qu'ils sont reliés par une rotule 3, celle-ci positionnée dans le plan du plateau en son centre est fixée sur un support 4, qui la surélève par rapport au socle en préservant un dégagement entre le plateau, et le socle. L'ensemble « rotule 3 et support 4 » est l'unique point de liaison au centre de cet ensemble. La tête de la rotule pourra, mais pas nécessairement, être apparente au centre du plateau pour faciliter son entretien, et comporter un cache de protection.

La formation d'une rotule 3 est l'une des possibilités de réalisation des moyens de liaison de l'invention.

La fonction de ces moyens est de permettre une liberté en rotation du plateau 1 par rapport au socle 2 dans toutes les directions, l'amplitude des mouvements pouvant cependant être limitée.

De cette façon, les possibilités d'utilisation de l'appareil sont importantes.

Pour fixer des directions où la rotation n'est pas souhaitée ou à limiter, l'invention comprend en outre un ou plusieurs dispositifs de butée.

On décrit ci-après un mode de réalisation des dispositifs de butée tel qu'il ressort de la figure 2.

La présente invention comprend deux manettes, l'une latérale 5, l'autre frontale 6, qui actionnent mécaniquement des tringles 15 disposées perpendiculairement l'une par rapport à l'autre et se croisant au centre de l'ensemble. Sur chaque tringle 15 sont fixés deux leviers 16 de façon diamétralement opposée, qui une fois mis en position haute deviennent des points d'appui en contact avec la face inférieure du plateau 1.

L'utilisation alternative des manettes permet l'élévation ou l'effacement des points d'appui relatifs à chaque manette soit 5(7-8) soit 6(9-10) et d'obtenir des oscillations du plateau 1 dans le sens du roulis ou tangage , le plateau 1 reposant sur trois points alignés, les deux points d'appui et la rotule 3 centrale. Dans le cas de non-utilisation des manettes 5, 6, la rotule 3 reste le seul point d'appui central et les oscillations s'effectuent tous azimuts.

L'appareil comprend en outre une potence 14 dont la hauteur dans la présente invention est de 250 millimètres, laquelle est fixée solidairement à l'avant du plateau 1, et un projecteur 13 positionné fixement au sommet de cette potence envoie l'image d'un point lumineux soit directement sur une cible distante de l'appareil, soit indirectement sur un écran translucide, en se réfléchissant sur un miroir concave.

Le patient effectue les exercices appropriés, prescrits par le praticien en étant informé de façon ludique, par le point lumineux qui se déplace sur la cible placée contre un mur à la hauteur de ses yeux pour l'inciter à garder la tête droite.

Selon un autre mode de réalisation, les moyens de liaison sont formés par un autre lien mécanique, du type cardan, soit par un axe traversant et formant pivot, soit par un lien souple comprenant un élément élastomère.

Dans une autre réalisation le support 4 est du type pont et comporte un dégagement central pour laisser un espace permettant la pose et le passage d'un système de réglage de la mobilité des oscillations du plateau 1 comme montré en figure 2.

Dans un autre mode de fabrication plus élaboré, le positionnement des points d'appui soit 7 - 8, soit 9 - 10 peut être obtenu par des moyens soit mécaniques tels que des vérins, des glissières, des cames, soit encore par des moyens électromagnétiques du type électro-aimants. Le réglage de la position embrayée ou débrayée des dispositifs de butée est ainsi facilité.

La hauteur de la potence 14 est variable et peut se situer entre 10 et 950 millimètres pour permettre une meilleure mise en évidence visuelle des amplitudes des oscillations du plateau.

Dans une autre réalisation , le projecteur 13 pourra être constitué par un émetteur de rayon laser de faible puissance, de classe II.

Suivant un autre mode de fabrication, non représenté dans les figures, l'appareil comprend au niveau du socle 2 un système pour l'adaptation et la fixation des pieds des différents types de déambulateurs, soit par serrage , soit par emboîtement.

Le fonctionnement de l'appareil se fera, après le choix de l'orientation des oscillations, en obtenant du patient qu'il reporte son poids alternativement d'un pied sur l'autre, ou des talons vers la pointe des pieds, de façon à provoquer une légère inclinaison du plateau, et cela de façon répétitive.

Les descriptions précédentes pourront utilement être adaptées sur des appareils pouvant exister ou à venir et comprenant ou ne comprenant pas un système de contrôle de la mobilité du plateau.

L'invention n'est pas limitée aux exemples cités, décrits et représentés. Les dessins, figures et descriptifs n'ont aucun caractère limitatif, d'autres réalisations pourront être envisagées dans le cadre de cette invention, notamment pour la réalisation d'un appareil servant à la rééducation unipodale de la cheville, ainsi que d'autres réalisations destinées aux enfants handicapés moteur.

Par ailleurs, les fonctionnalités et avantages d'un coussin unique tel que décrit dans le document FR-A-2.683.727 pourront être employés dans le cadre de l'invention.

### REFERENCES

- 1.: Plateau
- 2.: Socle
- 3.: Rotule
- 4.: Support
- 5.: Manette latérale
- 6.: Manette frontale
- 7, 8, 9, 10.: Points d'appui
- 11.: Dégagement
- 12.: Plan
- 13.: Projecteur
- 14: Potence
- 15.: Tringle
- 16.: Levier

## Revendications

1. Appareil médical d'entraînement et de rééducation sensitive, comportant un socle (2) sur lequel est monté un plateau (1), comprenant en outre des moyens de liaison du plateau (1) sur le socle (2) autorisant une liberté de rotation du plateau (1) dans toutes les directions, et au moins un dispositif de butée angulaire permettant de limiter ou de supprimer la liberté en rotation du plateau (2) suivant un axe de direction choisie, **caractérisé par le fait**
**que** chaque dispositif de butée angulaire comporte une tringle (15) montée sur le socle (2) ou sur le plateau (1) et recevant au moins un levier (16) dont l'extrémité constitue un point d'appui (7, 8, 9, 10) en butée lors de la rotation du plateau (1) suivant un axe dont la direction est orthogonale à celle de la tringle (15).

2. Appareil, selon la revendication 1, **caractérisé par le fait**
**que** les moyens de liaison sont constitués par une rotule (3) incorporée entre le socle (2) et le plateau (1).

3. Appareil, selon la revendication 2, **caractérisé par le fait**
**que** la rotule (3) est fixée au centre du socle (2) sur un support (4), et
**que** le support (4) a la forme d'un pont comportant un dégagement (11) dans sa partie centrale.

4. Appareil, selon l'une quelconque des revendications 1 à 3, **caractérisé par le fait**
**qu'**il comporte deux leviers (16), situés de part et d'autre des moyens de liaison pour réaliser une butée dans les deux sens de rotation.

5. Appareil, selon la revendication 4, **caractérisé par le fait**
**qu'**il comporte deux tringles (15) se croisant perpendiculairement.

6. Appareil, selon l'une quelconque des revendications 1à 5, **caractérisé par le fait**
**que** la tringle (15) est reliée à une manette (5, 6) dont la rotation permet le débrayage du dispositif de butée.

7. Appareil, selon l'une quelconque des revendications 1 à 6, **caractérisé par le fait**
**qu'**il comprend un projecteur (13) lumineux solidaire du plateau (1) apte à produire une image des mouvements du plateau (1) pour l'utilisateur.

8. Appareil, selon la revendication 7, **caractérisé par le fait**
**que** le projecteur (13) est fixé sur le plateau (2) par le biais d'une potence (14) apte à surélever.

9. Appareil, selon l'une quelconque des revendications 7 ou 8, **caractérisé par le fait**
**que** le projecteur (13) est un émetteur de rayon laser.

10. Appareil, selon l'une quelconque des revendications 1 à 9, **caractérisé par le fait**
**que** le dispositif de butée angulaire est positionné par des moyens électromagnétiques.

11. Appareil, selon la revendication 6, **caractérisé par le fait**
**que** les dispositifs de butée angulaire comportent des cames pour le positionnement des points d'appui (7, 8, 9, 10) et permettant de faciliter le réglage de la position embrayée ou débrayée du dispositif de butée.

## Patentansprüche

1. Medizinisches Gerät zur sensorik-rehabilitation mit einem Sockel (2), auf dem eine Platte (1) montiert ist und das außerdem Verbindungselemente der Platte (1) mit dem Sockel (2) aufweist, die eine freie Drehbarkeit der Platte (1) in allen Richtungen erlauben sowie mindestens einen Anschlag für die Drehbewegung der Platte (2), mit dem die freie Drehbarkeit der Platte (2) in einer gewünschten Richtung begrenzt oder aufgehoben werden kann und das **gekennzeichnet ist, dadurch**,
das jede Anschfagvordchtung ein auf dem Sockel (2) oder der Platte (1) montiertes Gestänge (15) und mindestens einen Hebel (16) besitzt, dessen Ende einen Anschlagpunkt (7, 8, 9, 10) bei einer Drehbewegung der Platte (1) in eine, senkrecht zum Gestänge (15) liegenden Richtung darstellt.

2. Gerät gemäß Anspruch 1, **dadurch gekennzeichnet, daß** die Verbindungselemente aus einem Kugelgelenk (3) bestehen, das zwischen den Sockel (2) und die Platte (1) eingebaut ist.

3. Gerät gemäß Anspruch 2, **dadurch gekennzeichnet, daß** das Kugelgelenk (3) im Zentrum des Sockels (2) auf einer Unterlage (4) befestigt ist, unddaß die Unterlage (4) die Form einer Brücke mit einer Ausnehmung (11) in ihrem mittleren Bereich besitzt.

4. Gerät gemäß einem der vorstehenden Ansprüche 1 bis 3, **dadurch gekennzeichnet, daß** es zwei Hebel (16) besitzt, die auf jeder Seite des Verbindungselements angeordnet sind, um einen Anschlag in beiden Drehrichtungen zu realisieren.

5. Gerät gemäß Anspruch 4, **dadurch gekennzeichnet, daß** es zwei Gestänge (15) besitzt, die sich unter einem rechten Winkel kreuzen.

6. Gerät gemäß einem der Ansprüche 1 bis 5, **dadurch gekennzeichnet, daß** das Gestänge (15) mit einem Griff (5, 6) verbunden ist, dessen Drehung ein Auskuppeln des Anschlagsystems bewirkt.

7. Gerät gemäß einem der Ansprüche 1 bis 6, **dadurch gekennzeichnet, daß** es einen, mit der Platte (1) fest verbundenen Licht-Projektor (13) besitzt, der geeignet ist, dem Benutzer ein Bild der Bewegung der Platte (1) zu liefern.

8. Gerät gemäß Anspruch 7, **dadurch gekennzeichnet, daß** der Projektor (13) auf der Platte (2) mit Hilfe eines Kransystems befestigt wird, das in der Lage ist, ihn anzuheben.

9. Gerät gemäß einem der Ansprüche 7 oder 8, **dadurch gekennzeichnet, daß** der Projektor (13) ein Laserstrahler ist.

10. Gerät gemäß einem der Ansprüche 1 bis 9, **dadurch gekennzeichnet, daß** die Anschlagvorrichtung für die Drehbewegung mit Hilfe elektromagnetischer Mittel positioniert wird.

11. Gerät gemäß Anspruch 6, **dadurch gekennzeichnet, daß** die Anschlagvorrichtungen für die Drehbewegung mit Nocken zur Positionierung der Anschlagpunkte (7, 8, 9, 10) versehen sind, welche die Einstellung der Ein- und Auskuppelposition der Anschlagvorrichtung erleichtern.

## Claims

1. Item of equipment for sensitive medical training and rehabilitation, comprising a base (2) on which is assembled a plate (1), including means for connecting the plate (1) on the base (2) allowing the plate (1) to rotate freely in all the directions, and at least one angle stop for restricting the rotational freedom of the plate (2) on a chosen direction, **characterized by** the fact
that each angular stop has a rod (15) fitted on the base (2) or the plate (1) and receiving at least one lever (16) whose end constitutes a bearing point (7, 8, 9, 10) acting as a stop on rotation of the plate (1) according to an axis whose direction is orthogonal to that of the rod (15).

2. Item of equipment, according to claim 1, **characterized by** the fact
that the means of joining consist of a ball joint (3) between the base (2) and the plate (1).

3. Item of equipment, according to claim 2, **characterized by** the fact
that the ball joint (3) is fixed at the center of the base (2) on a support (4), and
that the support (4) is shaped like a bridge including a space (11) in its central part.

4. Item of equipment, according to any of claims 1 to 3, **characterized by** the fact
that it includes two levers (16), located on either side of the means of connection and creating a stop in both directions of rotation.

5. Item of equipment, according to claim 4, **characterized by** the fact
that it includes two rods (15) crossing perpendicularly.

6. Apparatus, according to any of the claims 1 to 5, **characterized by** the fact
that the rod (15) is connected to a lever (5, 6) whose rotation allows release of the stop device.

7. Item of equipment, according to any of claims 1 to 6, **characterized by** the fact
that it includes a spotlight (13) jointed to the plate (1) ready to produce an image of the movements of the plate (1) for the user.

8. Item of equipment, according to claim 7, **characterized by** the fact
that the spotlight (13) is fixed on the plate (2) by means of an arm (14) capable of being raised.

9. Item of equipment, according to any of the claims 7 or 8, **characterized by** the fact
that the spotlight (13) is a laser beam transmitter.

10. Item of equipment, according to any of claims 1 to 9, **characterized by** the fact
that the angular stopping device is positioned by electromagnetic means.

11. Item of equipment, according to claim 6, **characterized by** the fact
that the angular stop devices comprise cams for positioning of the bearing points (7, 8, 9, 10) and for facilitating the adjustment of the coupled or disconnected position of the thrust device.
